# EUROPÄISCHE PATENTANMELDUNG

(11) **EP 0 377 213 A2**
(43) Veröffentlichungstag der Anmeldung: **11.07.1990**
(21) Anmeldenummer: 89124046.7
(22) Anmeldetag: 28.12.1989
(51) Int. Cl.: G09F 7/18, G09F 23/00

(54) **Werbeträger zur Befestigung an Parkuhren, insbesondere an Säulen von Parkuhren**

(30) Priorität: 04.01.1989 DE 3900109
(71) Anmelder: Franke, Dieter, D-7570 Baden-Baden (DE); Totola, Egon, D-7570 Baden-Baden (DE)
(72) Erfinder: Franke, Dieter, D-7570 Baden-Baden (DE); Totola, Egon, D-7570 Baden-Baden (DE)
(74) Vertreter: Zipse & Habersack

(57) **Zusammenfassung**

Die Erfindung betrifft einen Werbeträger zur Befestigung an Parkuhren, insbesondere an Säulen von Parkuhren. Der Werbeträger ist gekennzeichnet durch einen von der Säule (5) der Parkuhr durchdrungenen und an dieser mittels Befestigugnselementen befestigbaren Körper (1) mit polygonem oder rundem Querschnitt und mit mindestens einer äußeren, der Anbringung von Werbung dienenden Fläche (2, 3, 4). Der Körper kann ein prismatischer Körper mit dreieckförmigem Querschnitt und zentrisch angeordneten Befestigungselementen zur Befestigung an der Säule (5) sein, wobei die Außenflächen (2, 3, 4) zur Anbringung von Werbung dienen.

## Beschreibung

Die Erfindung betrifft einen Werbeträger zur Befestigung an Parkuhren, insbesondere an Säulen von Parkuhren.

Derartige Parkuhren bestehen im allgemeinen aus einem im Boden verankerten Ständer oder einer Säule, an deren oberem Ende eine durch eine Münze oder Karte betätigbare Uhr angebracht ist, die die Dauer der Parkzeit anzeigt.

Der vorliegenden Erfindung liegt die Aufgabe zugrunde, einen Werbeträger zur Befestigung an derartigen Parkuhren, insbesondere an deren Säulen, zu schaffen, mit welchem die dargebotene Werbung in ausgezeichneter Weise dem Publikum, insbesondere den auf den Parkplatz fahrenden oder vom Parkplatz wegfahrenden Kraftfahrern, vermittelt werden kann, wobei der Werbeträger selbst mit einfachen Mitteln angebracht,entfernt oder ggf. ersetzt werden kann.

Zur Lösung der gestellten Aufgabe wird ein Werbeträger der eingangs genannten Art vorgeschlagen, welcher gekennzeichnet ist durch einen von der Säule der Parkuhr durchdrungenen und an dieser mittels Befestigungselementen befestigbaren Körper mit polygonem oder rundem Querschnitt und mit mindestens einer äußeren, der Anbringung von Werbung dienenden Fläche.

Mit dem Werbeträger gemäß der Erfindung wird der wesentliche Vorteil erreicht, daß dieser schnell und in der gewünschten, beliebigen Höhe an der Säule der Parkuhr befestigt werden kann, wobei die Höhe des Werbeträgers in vorteilhafter Weise in Augenhöhe der sich im Kraftfahrzeug befindlichen Personen eingestellt werden kann. Dadurch ist eine bestmögliche Werbevermittlung gewährleistet.

Gemäß einer besonderen Ausführungsform besteht der Werbeträger gemäß der Erfindung aus einem prismatischen Körper mit dreieckförmigem Querschnitt und zentrisch angeordneten Befestigungselementen zum Anbringen an Säulen von Parkuhren, wobei die drei Außenflächen des Körpers zur Anbringung von Werbung dienen.

Eine weitere Ausführungsmöglichkeit des Werbeträgers gemäß der Erfindung besteht darin, daß der Körper Zylinderform aufweist und mit zentrisch angeordneten Befestigungselementen zum Anbringen an Säulen von Parkuhren versehen ist, wobei die äußere Mantelfläche des zylinderförmigen Körpers der Anbringung von Werbung dient.

Eine weitere Möglichkeit einer Ausführungsform des Werbeträgers gemäß der Erfindung besteht darin, den Körper quaderförmig mit rechteckigem oder quadratischem Querschnitt auszubilden, wobei die Außenflächen zur Anbringung von Werbung dienen.

Die Befestigungselemente zur Befestigung an den Säulen können aus Klammern, Schellen und Schrauben bestehen, die zentrisch im Inneren des Körpers angeordnet sind.

Eine weitere Möglichkeit zur Befestigung besteht darin, im Inneren des Körpers Klebeflächen vorzusehen.

Der Körper kann auch gemäß einer weiteren Ausgestaltung der Erfindung aus mehreren Teilen, insbesondere aus zwei Hälften, bestehen, in deren Innerem die Befestigungselemente angeordnet sind.

Der Körper selbst kann aus Metall oder Kunststoff bestehen.

Anhand der Zeichnungen soll am Beispiel bevorzugter Ausführungsformen der Werbeträger gemäß der Erfindung näher erläutert werden.

In den Zeichnungen zeigt
Fig. 1 eine prinzipielle, perspektivische Darstellung einer Ausführungsform des Werbeträgers gemäß der Erfindung in Verbindung mit einer gestrichelt dargestellten Parkuhr.
Fig. 2 zeigt einen Schnitt durch die Ausführungsform des Werbeträgers gemäß Fig. 1.
Fig. 3 zeigt eine Rückansicht, und
Fig. 4 zeigt eine Seitenansicht des Werbeträgers gemäß Fig. 2.
Fig. 5 zeigt im Schnitt eine andere Ausführungsform des Werbeträgers gemäß der Erfindung.
Fig. 6 zeigt eine Frontansicht, und
Fig. 7 zeigt eine Seitenansicht von Fig. 5.
Fig. 8 zeigt eine weitere Ausführungsform des Werbeträgers gemäß der Erfindung.
Die Figuren 9 und 11 zeigen Front- und Rückansichten, während die
Figuren 10 und 12 Seitenansichten des Werbeträgers gemäß Fig. 8 darstellen.
Fig. 13 zeigt eine weitere Ausführungsmöglichkeit des Werbeträgers gemäß der Erfindung im Schnitt.
Fig. 14 zeigt eine Seitenansicht des Werbeträgers gemäß Fig. 13.

Wie sich aus Fig. 1 ergibt, besteht der Werbeträger aus einem prismatischen Körper 1 mit dreieckförmigem Querschnitt, auf dessen Außenfläche 2 ein Werbeaufdruck aufgebracht sein kann. Auch die übrigen Außenflächen 3, 4 können mit Werbeaufdrucken versehen sein.

Der Körper 1 ist an einer Säule 5 einer Parkuhr 6 befestigt und wird von dieser durchdrungen.

Wie sich aus den Figuren 2 bis 4 ergibt, kann die Säule 5 beispielsweise einen quadratischen Querschnitt aufweisen, wobei im Inneren des Körpers 1 Befestigungselemente 7, 8 in Form von abgewinkelten Schienen oder Blechen vorgesehen sind, mit denen der Werbeträger beispielsweise durch Kleben oder Schrauben an der Säule 5 in der gewünschten Höhe befestigt werden kann.

In Fig. 5 ist eine andere Ausführungsform des Werbeträgers gemäß der Erfindung dargestellt. Der prismatische Körper mit dreieckförmigem Querschnitt besteht aus zwei Hälften 9, 10, die im Inneren je eine halbkreisförmige Aussparung 11, 12 aufweisen. Diese Aussparungen dienen zur Befestigung an einer runden Säule 13. Auch hier können beliebige Befestigungsmittel, wie Schellen oder Schrauben oder, ganz einfach, Klebeflächen, in den Aussparungen 11, 12 vorgesehen sein.

In den Figuren 8 bis 12 ist eine andere Ausführungsmöglichkeit des Werbeträgers gemäß der Erfindung dargestellt. Hierbei ist ein quaderförmiger Körper, bestehend aus zwei Hälften 14, 15, vorgesehen, welche halbkreisförmige Ausparungen 16, 17 aufweisen. Die äußeren Flächen 18, 19 können dabei zur Aufnahme von Werbung dienen. Wie in den Figuren 9 und 10 dargestellt, kann der Werbeträger durch Gewindestäbe 20, 21 an der runden Säule 13 festgelegt werden. Es ist auch möglich, die Innenflächen der Aussparungen 16, 17 mit Klebeelementen zu versehen.

In den Figuren 3 und 4 ist eine zylinderförmige Ausführung eines Körpers 22 für den Werbeträger gemäß der Erfindung dargestellt. Dieser Körper weist zentrisch eine runde Aussparung auf, welche von der runden Säule 13 durchdrungen ist. Der Körper 22 wird an dieser Säule 13 befestigt. Die Befestigung kann ebenfalls durch Schellen oder Klebeflächen, wie in den zuvor dargestellten Beispielen, erfolgen. Die Mantelfläche 23 des Körpers dient der Anbringung von Werbung.

Es ist ferner möglich, auch den runden Körper in zwei Hälften aufzuteilen und die Befestigung ähnlich wie in den Figuren 5 bis 7 oder 8 bis 12 vorzunehmen.

Die in den Figuren dargestellten Körper können im Spritzguß- oder Streckblasverfahren hergestellt werden, wobei zweckmäßigerweise zwei Formen vorgesehen werden. Die Körper können ferner aus Kunststoffschaum mit einer Kunststoffummantelung und einer Stanzformabdeckung versehen werden. Schließlich ist es möglich, den Körper aus thermoverformten Kunststoffplatten herzustellen.

Die Klebeflächen zur Befestigung können an beliebigen Stellen zwischen den einzelnen Teilen vorgesehen sein, wobei selbstverständlich auch andere Befestigungsmöglichkeiten mit Schellen und Schrauben vorgesehen werden können.

Die äußeren, zur Aufnahme von Werbung dienenden Flächen der Körper können direkt bedruckt werden. Es ist auch möglich, Umlaufetiketten aus weißem Kunststoff in geringer Stärke vorzusehen und den Druck und die Schlußlackierung anschließend anzubringen, wobei vorne oder hinten eine durchgehende Klebeschicht vorgesehen sein kann.

Es kann auch ferner ein Umlaufetikett in Form einer Klarsichtfolie vorgesehen sein, die starr mit durchgehender Klebeschicht versehen ist. Dadurch ergibt sich eine hohe Oberflächenbrillanz.

Schließlich ist es auch möglich, eine Weichfolie mit Streifenklebung vorzusehen, wodurch sich ebenfalls eine hohe Oberflächenbrillanz und eine vollkommene Anpassung und eine leichte Montage ergibt.

## Patentansprüche

1. Werbeträger zur Befestigung an Parkuhren, insbesondere an Säulen von Parkuhren, **gekennzeichnet durch** einen von der Säule (5, 13) der Parkuhr durchdrungenen und an dieser mittels Befestigungselementen befestigbaren Körper (1, 22) mit polygonem oder rundem Querschnitt und mit mindestens einer äußeren, der Anbringung von Werbung dienenden Fläche (2, 3, 4, 18, 19, 23).

2. Werbeträger nach Anspruch 1, **dadurch gekennzeichnet,** daß der Körper ein prismatischer Körper mit dreieckförmigem Querschnitt ist und zentrisch angeordnete Befestigungselemente (7, 8) zur Befestigung an der Säule (5) aufweist, wobei die Außenflächen (2, 3, 4) zur Anbringung von Werbung dienen.

3. Werbeträger nach Anspruch 1, **dadurch gekennzeichnet,** daß der Körper (22) zylin derförmig mit zentrischen Befestigungselementen zur Befestigung an der Säule der Parkuhr ausgebildet ist und die Mantelfläche (23) zur Anbringung von Werbung dient.

4. Werbeträger nach Anspruch 1, **dadurch gekennzeichnet,** daß der Körper quaderförmig mit rechteckigem oder quadratischem Querschnitt ausgebildet ist und zwei Außenflächen (18, 19) zur Anbringung von Werbung aufweist.

5. Werbeträger nach irgendeinem der Ansprüche 1 bis 4, **dadurch gekennzeichnet,** daß die Befestigugselemente aus Klammern, Schellen, Schrauben od. dgl. bestehen, die zentrisch im Inneren des Körpers angeordnet sind.

6. Werbeträger nach irgendeinem der Ansprüche 1 bis 4, **dadurch gekennzeichnet,** daß die Befestigungselemente aus zentrisch im Inneren der Körper angebrachten Klebeflächen bestehen.

7. Werbeträger nach Anspruch 1, 2, 3 oder 4, **dadurch gekennzeichnet,** daß der Körper aus mehreren Teilen, insbesondere zwei Hälften (9, 10 bzw. 14, 15) besteht, wobei zur Befestigung an runden Säulen im Inneren halbkreisförmige Aussparungen (11, 12 bzw. 16, 17) vorgesehen sind, an welchen Befestigugnselemente angeordnet sind.

8. Werbeträger nach Anspruch 1, 2 oder 4, **dadurch gekennzeichnet,** daß die Ecken des Körpers abgerundet sind.

9. Werbeträger nach einem oder mehreren der vorhergehen den Ansprüche, **dadurch gekennzeichnet,** daß der Körper aus im Spritzguß- oder Streckblasverfahren hergestellten Teilen besteht.

10. Werbeträger nach irgendeinem der vorhergehenden Ansprüche 1 bis 8, **dadurch gekennzeichnet,** daß der Körper aus Kunststoffschaum mit einer Kunststoffummantelung und einer Stanzformabdeckung besteht.

11. Werbeträger nach irgendeinem der Ansprüche 1 bis 8, **dadurch gekennzeichnet,** daß der Körper aus thermoverformten Kunststoffplatten besteht.

12. Werbeträger nach irgendeinem der Ansprüche 1 bis 8, **dadurch gekennzeichnet,** daß der Körper aus Metall, insbesondere Aluminium,besteht.

13. Werbeträger nach irgendeinem der Ansprüche 9 bis 12, **dadurch gekennzeichnet,** daß die Körper mit Umlaufetiketten aus Kunststoff in geringer Stärke versehen sind.
